# EUROPÄISCHE PATENTSCHRIFT

(11) **EP 3 069 361 B1**
(45) Veröffentlichungstag und Bekanntmachung des Hinweises auf die Patenterteilung: **05.06.2019**
(21) Anmeldenummer: 14796091.8
(22) Anmeldetag: 10.11.2014
(51) Int. Cl.: H01H 9/00

(54) **KONTAKTEINHEIT**
CONTACT UNIT
UNITÉ DE CONTACT

(30) Priorität: 12.11.2013 DE 102013112405
(43) Veröffentlichungstag der Anmeldung: 21.09.2016
(73) Patentinhaber: Maschinenfabrik Reinhausen GmbH, 93059 Regensburg (DE)
(72) Erfinder: MÜNZBERG, Christian, 93354 Biburg (DE); RAITH, Andreas, 94259 Kirchberg (DE)
(86) Internationale Anmeldenummer: PCT/EP2014/074140
(87) Internationale Veröffentlichungsnummer: WO 2015/071209

(56) Entgegenhaltungen:
- AT-B- 303 899
- DE-B1- 2 754 682
- DE-B3-102007 023 124
- GB-A- 887 369

## Beschreibung

Die vorliegende Erfindung betrifft eine Kontakteinheit zum Umschalten zwischen Wicklungsanzapfungen einer Regelwicklung eines Stufentransformators. Eine derartige Kontakteinheit ist besonders bevorzugt bei elektrischen Schaltgeräten der Hochspannungstechnik, wie beispielweise Wählern oder Umstellern, verwendbar. Beiden Gerätegattungen ist dabei gemeinsam, dass die Umschaltung zwischen den Wicklungsanzapfungen der Regelwicklung des Stufentransformators laststromlos vollzogen wird.

DE 27 54 682 B beschreibt einen Stufenwähler für einen Stufenschalter von Stufentransformatoren mit einer Wählersäule, welche zwei konzentrische Antriebsrohre und daran pro Phase in unterschiedlichen Ebenen angeordnete Kontaktringe trägt, die mit im Inneren der Wählersäule angeordneten Anschlussleitungen verbunden sind. Zur Erhöhung der Torsionsfestigkeit der Antriebsrohre schlägt dieses Dokument vor, dass das vom inneren Antriebsrohr getragene Kontaktbrückengehäuse mittels je eines oberhalb und unterhalb der Kontaktbrücke angeordneten bogenförmigen, dem Rohrdurchmesser angepassten Ansatzes am inneren Antriebsrohr befestigt ist und dass sowohl diese beiden bogenförmigen Ansätze wie auch die Kontaktbrücke durch eine eigene im äußeren Antriebsrohr vorhandene, sich am Umfang erstreckende Ausnehmung hindurch ragt.

Das eigentliche Kontaktelement ist bei diesem Dokument als Kontaktbrücke ausgebildet, das eine elektrisch leitende Verbindung zwischen dem ihm zugeordneten Kontaktring einerseits und dem Wähleranschlusskontakt andererseits herstellt. Das Kontaktelement ist dabei in einem fest mit dem Antriebsrohr verbundenen Kontaktbrückengehäuse angeordnet und damit im Wartungsfall nur schwer zugänglich, bzw. austauschbar. Zudem ist die Montage der gesamten Kontaktbaugruppe für den Hersteller umständlich und zeitaufwändig.

DE 32 15 110 A1 beschreibt eine Kontaktvorrichtung zum Verbinden von Leitern, bestehend aus einer beweglichen Kontaktgruppe mit zwei beweglichen Kontakten und aus mehreren stabförmigen feststehenden Kontakten, die einzeln zwischen die beweglichen Kontakte eingeklemmt werden können. Die beweglichen Kontakte sind in einem U-Profilgehäuse untergebracht und werden vermittels der Führungsstifte oder Führungsbolzen und vermittels der Druckfedern, die zwischen den Kontakten angeordnet sind und wirksam werden, aufeinander zu gedrückt. Die bewegliche Kontaktgruppe und mit ihr auch das Gehäuse werden von einer Antriebsmechanik angetrieben und bewegt.

DE 1 788 013 B beschreibt einen Stufenwähler mit Wender für Stufenschalter von Regeltransformatoren, wobei der Wender einen beweglichen Wenderkontakt aufweist, der in einem Segment befestigt ist, welches wiederum an Tragstäben befestigt ist.

US 3 812 309 A beschreibt einen Hochspannungstrennschalter mit einer stationären Backenkontaktbaugruppe, einer schwenkbaren Schaltklingenbaugruppe und geeigneten Verbindungs- und Bedienelementen zum Bewirken einer Bewegung der Schaltklinge zum Öffnen und Schließen des Schalters. Die stationäre Backenkontaktbaugruppe ist auf einer geeignet verankerten Stützstruktur angebracht. Die Stützstruktur hat einen im wesentlichen U-förmigen Querschnitt und stellt einen Rahmen bereit, an dem die Kontakte der Backenkontaktbaugruppe angebracht ist, um sich in einen geeignet abgeschirmten Innenraum zu erstrecken, der durch den Rahmen definiert ist. Der Rahmen ist von dem Massepotential isoliert, indem er in geeigneter Weise an einem Basiselement verankert ist. U-förmige Schleifenkontaktelemente sind an gegenüberliegenden Endwänden des Rahmens befestigt. Derartige Schleifenkontaktelemente sind normalerweise aus einem elastischen Material mit geeigneter Festigkeit und elektrischen Eigenschaften, um Ströme in der Größenordnung von 1200 A und mehr zu leiten.

DE 1 139 917 B beschreibt einen Drehumsteller für Leistungstransformatoren, der aus dem Hartpapierzylinder besteht, der als Drehschalter ausgebildet ist und an dem die Kontaktträger befestigt sind. Weiterhin sind an diesen Kontaktträgern zweiarmige, scherenförmige Zwischenstücke befestigt, die durch Aussparungen in der Zylinderwandung hindurchgeführt sind. Konzentrisch um den Zylinder sind in entsprechender Anzahl Isolierstoffstäbe angeordnet, die beispielsweise trapezförmig ausgebildete Messerkontakte einschließlich ihrer Führungen tragen. Im Innenraum des Zylinders ist die Antriebswelle vorgesehen, die mit Rücksicht auf die Verwindungssteifigkeit am besten als Isolierstoffhohlzylinder ausgeführt ist. In die Welle sind besondere, fest mit ihr gekuppelte Zwischenstücke eingefügt, die bandförmige Erweiterungen besitzen. Jeweils auf der Ober- und Unterseite dieser bandförmigen Erweiterungen liegt je ein Arm des scherenförmigen Zwischenstückes auf. Die beiden Arme sind jeweils um die Achse drehbar gelagert und drücken bei ihrer Spreizung die Kontaktbacken auseinander. Der bei hergestellter Verbindung zwischen Kontaktbacken und Messerkontakt erforderliche Anpressdruck wird durch die über die Führungsbolzen geschobenen Federn aufgebracht. Die Enden der Scherenarme sind abgewinkelt und übergreifen einander.

DE 1 231 805 A beschreibt einen Anzapfwähler für Stufenschalter von Regeltransformatoren mit feststehender Schaltsäule mit Schleifringen und um die Schaltsäule drehbaren, von außen angetriebenen Kontaktbrücken, die die Verbindung zwischen den Schleifringen und im Kreis angeordneten, feststehenden Stufenanschlusskontakten herstellen. Es ist vorgesehen, dass die Schaltsäule baukastenartig entsprechend der Phasenzahl des Anzapfwählers in einzelne, in axialer Richtung aufeinanderliegende Rohrstücke aus Gießharz aufgeteilt ist und jeder Schleifring aus zwei Stromringen besteht, die an den Stoßstellen benachbarter Rohrstücke teilweise eingegossen sind und zur Befestigung der Rohrstücke miteinander dienen.

Das Dokument DE 10 2007 023124 B3 betrifft eine Schaltanordnung mit zwei Betriebsstellungen zum Umschalten einer Wicklung während des Transformatorbetriebes, wobei bei der Umschaltung ein Durchgangsstrom von einem Strompfad auf einen anderen Strompfad kommutiert. Dabei sind in mehreren horizontalen Ebenen um eine drehbare Schaltwelle herum auf einem Isolierstoffgerüst feste Kontakte angeordnet, die obere und untere Kontaktfinger aufweisen, die auseinander drückbar sind und von einer elektrisch leitenden Schiene als beweglichem Schaltkontakt beschaltbar sind.

Das Dokument AT 303 899 B betrifft eine Kontaktanordnung für Stufenwähler von Regeltransformatoren mit einer Kontaktbrücke aus zwei gleichartigen, übereinanderliegenden, in horizontaler Ebene beweglichen, mindestens einen Gegenkontakt abgefedert umgreifenden Kontaktteilen zum Überbrücken eines an einer zentralen Wählersäule befestigten Stromringes und feststehenden Wählerkontakten, die kreisförmig um die Wählersäule angeordnet sind.

Vor diesem Hintergrund schlägt die Erfindung den Gegenstand des unabhängigen Anspruchs vor. Die abhängigen Ansprüche beziehen sich auf bevorzugte Weiterbildungen der Erfindung.

Die allgemeine erfinderische Idee besteht darin, das Kontaktelement der Kontakteinheit in einem separaten Kontaktgehäuse aufzunehmen, so dass das Kontaktelement und das Kontaktgehäuse eine separate Baugruppe bilden und dass das Kontaktgehäuse einschließlich des Kontaktelements in einer in der Kontakthalterung vorgesehenen Ausnehmung mittels eines Halteelements fixierbar sind.

Somit stellt die Erfindung eine Kontakteinheit zum Umschalten zwischen Wicklungsanzapfungen einer Regelwicklung eines Stufentransformators bereit, die einfach montierbar ist und sich im Wartungsfall schnell und unkompliziert austauschen lässt.

Weiterhin vorteilhaft ist das Kontaktgehäuse als Behältnis ausgebildet, das auf zwei gegenüberliegenden Seiten, nämlich einer Vorderseite und einer Rückseite, offen ausgebildet ist und im Bereich der Vorderseite, am äußeren Umfang des Kontaktgehäuses, einen flanschartigen Schirmring aufweist.

Auch kann das Kontaktgehäuse zur federnden Lagerung des Kontaktelements an einer Oberseite und/oder Unterseite jeweils Federhalter vorsehen, die die Oberseite und/oder Unterseite des Kontaktgehäuses durchdringen und zwischen dem Kontaktelement und den Federhaltern Druckfedern angeordnet sein.

Es besteht die Möglichkeit, dass der Federhalter eine Nut mit einem Nutboden sowie eine keilförmige Rampe aufweist. Das Halteelement kann dabei U-förmig ausgebildet sein, einen Haltebügel und hohl ausgebildete Schenkel aufweisen. Zudem ist es auch denkbar, den Haltebügel als Blechbügel auszubilden. Der Haltebügel kann zudem ausgebildet sein, um im verrasteten Zustand der separaten Baugruppe form- und kontaktschlüssig in die Nut einzugreifen. In den Schenkeln des Halteelements kann weiterhin jeweils eine Druckfeder vorgesehen sein, die mit jeweils einem an einem Deckel vorgesehenen Bolzen zusammenwirkt, derart, dass der in der Kontakthalterung mittels Fixierbolzen fest gehalterte Deckel mit seinen Bolzen die jeweilige Druckfeder unter einer definierten Vorspannung zusammendrückt und damit den Haltebügel in die Nut presst.

Auch vorteilhaft kann in dem Kontaktelement ein Langloch vorgesehen sein, in das ein an dem Kontaktgehäuse fest angeordneter Stift greift. das Kontaktelement kann als ein aus mehreren Einzelkontakten bestehender Messerkontakt ausgebildet sein, das in seiner Längsabmessung zu beiden Seiten hin aus dem Kontaktgehäuse ragt.

Schließlich besteht noch die Möglichkeit, dass die Kontakthalterung wenigstens eine Öffnung aufweist, in der ein Aufnahmemittel, vorzugsweise ein pultrudierter Stab, aufnehmbar ist. Alternativ kann das Aufnahmemittel auch aus Hartpapier oder Hartgewebe ausgebildet sein. Indem die Aufnahmemittel sowie die Kontakthalterung aus elektrisch nichtleitendem Werkstoff gebildet werden, können große Spannungen auf kleinem Bauraum über den Regelbereich zwischen den Anschlusskontakten und dem Stromring gehalten werden.

Weiterbildungen, Vorteile und Anwendungsmöglichkeiten der Erfindung ergeben sich auch aus der nachfolgenden Beschreibung von Ausführungsbeispielen und aus den Figuren.

Auch wird der Inhalt der Ansprüche zu einem Bestandteil der Beschreibung gemacht.

Die Erfindung soll nachstehend an Hand von Zeichnungen beispielhaft noch näher erläutert werden. Es zeigen:
- FIG. 1a: eine schematische Darstellung einer Kontakteinheit;
- FIG. 1b: eine Detailansicht der Kontakteinheit;
- FIG. 2a: eine Detailansicht eines Kontaktgehäuses mit Kontaktelement;
- FIG. 2b: eine seitliche Schnittdarstellung des Kontaktgehäuses mit Kontaktelement;
- FIG. 3: eine weitere seitliche Schnittdarstellung der Kontakthalterung mit eingeschobenen Kontaktgehäuse.

Für gleiche oder gleich wirkende Elemente der Erfindung werden identische Bezugszeichen verwendet. Das dargestellte Ausführungsbeispiel stellt lediglich eine Möglichkeit dar, wie eine Kontakteinheit zum Umschalten zwischen Wicklungsanzapfungen einer Regelwicklung eines Stufentransformators ausgestaltet sein kann.

In FIG. 1a ist eine schematische Darstellung einer erfindungsgemäßen Kontakteinheit beispielhalft für eine dreiphasige Anwendung in einem Wähler oder Umsteller für einen Stufentransformators gezeigt. Derartige elektrische Hochspannungsschaltgeräte, wie Wähler oder Umsteller, sind dem Fachmann seit Jahrzehnten bekannt und dienen zur strom- und spannungslosen Umschaltung zwischen Wicklungsanzapfungen einer Regelwicklung des Stufentransformators. Jede der in FIG. 1a dargestellte erfindungsgemäße Kontakteinheit weist hierbei eine Kontakthalterung 1 auf, die an wenigstens einem pultrudierten Stab befestigbar ist, der als Aufnahmemittel 2 für die entsprechende Kontakteinheit dient. Im vorliegenden Ausführungsbeispiel sind zwei im Wesentlichen parallel angeordnete Stäbe als Aufnahmemittel 2 vorgesehen. Ebenso ist es im Rahmen der Erfindung denkbar, in der Anzahl, dem geometrischen Querschnitt, der geometrischen Positionierung der verwendeten Stäbe zueinander sowie deren Materialauswahl zu variieren. Die Kontakthalterung 1 kann dabei als Spritzgussteil oder als SMC-Teil ausgebildet sein und einen Anteil von beispielsweise 50% Glasfasergemisch aufweisen. Vorzugsweise handelt es sich bei der Kontakthalterung 1 um ein elektrisch nichtleitendes Bauteil. Weiterhin ist die Kontakthalterung 1 vorzugsweise einstückig ausgebildet und zur mechanischen Fixierung mit jeweils einer Öffnung 3 für jedes der Aufnahmemittel 2 versehen, in die das entsprechende Aufnahmemittel 2 eingeschoben und mittels Fixierelementen 4 fest gehaltert wird. Gezeigt sind in der FIG. 1a zwei Öffnungen 3, in die die beiden als Aufnahmemittel 2 dienenden Stäbe einschiebbar sind. Als Fixierelemente 4 können beispielweise Thermoplastbolzen mit Schnappnasen zur Einmalsicherung Verwendung finden. Der jeweilige Innendurchmesser, beziehungsweise dessen geometrische Form, einer jeden Öffnung 3 und der Außendurchmesser des entsprechenden Aufnahmemittels 2 variieren dabei um nur wenige zehntel Millimeter, derart, dass das Aufnahmemittel 2 im Wesentlichen bereits allein durch das Einstecken in die entsprechende Öffnung 3 kontaktschlüssig gehaltert wird. Spätestens jedoch nach dem Anbringen der Fixierelemente 4 wird ein mechanischer Formschluss erzielt. Zudem weist eine jede Kontakthalterung 1 eine Ausnehmung 5 auf, in die ein separates Kontaktgehäuse 6 mit entsprechendem Kontaktelement 7 einschiebbar und mittels eines hier nicht dargestellten Halteelements 8 mechanisch fixierbar ist. Welche Bauteile hierfür auf welche Art und Weise ineinandergreifen ist der weiter unten folgenden Figurenbeschreibung im Detail zu entnehmen. In der Darstellung der FIG. 1a sind die Öffnungen 3 der entsprechenden Kontakthalterungen 1 rechts neben den jeweiligen Ausnehmungen 5 angeordnet. Es ist jedoch im Rahmen der Erfindung ebenso denkbar, die Öffnungen 3 links neben den Ausnehmungen 5 oder alternativ zwischen den Öffnungen 3 vorzusehen. Dies ist letzten Endes davon abhängig, wie die erfindungsgemäße Kontakteinheit in einem Wähler oder Umsteller verbaut werden muss, bzw. wie eine besonders platzsparende Verdrahtung der Festkontakte des entsprechenden Hochspannungsschaltgeräts erfolgen kann.

FIG. 1b zeigt eine Detailansicht einer einzelnen Kontakteinheit, die ebenfalls an zwei pultrudierten Stäben als Aufnahmemittel 2 angeordnet ist. Aus Gründen der mechanischen Stabilitätserhöhung und der Materialersparnis weist die Kontakthalterung 1 im Bereich der Öffnungen 3, aber auch der Ausnehmungen 5 mehrere Stege auf. Insgesamt betrachtet ergibt sich damit ein besonders leichter und mechanisch stabiler Gesamtaufbau für die Kontakthalterung 1.

In den FIG. 2a und 2b sind in einer Detailansicht bzw. Schnittdarstellung das Kontaktgehäuse 6 mit Kontaktelement 7 sowie die wesentlichen Bauteile zur Halterung des Kontaktgehäuses 6 samt Kontaktelement 7 in der Kontakthalterung 1 gezeigt. Das aus einem vorzugsweise elektrisch leitenden Werkstoff, insbesondere einem leitenden Kunststoff, hergestellte Kontaktgehäuse 6 ist als ein im Wesentlichen quaderförmiges Behältnis ausgebildet, das auf zwei gegenüberliegenden Seiten, nämlich an einer Vorderseite 6.1 sowie einer Rückseite 6.2, offen ausgeführt ist. Aus Gründen der elektrischen Abschirmung ist zudem im Bereich der Vorderseite 6.1, am äußeren Umfang des Kontaktgehäuses 6, ein flanschartiger Schirmring 9 vorgesehen. Im Inneren des Kontaktgehäuses 6 wird das Kontaktelement 7 federnd gelagert aufgenommen. Das Kontaktelement 7 ist als ein aus mehreren im Wesentlichen parallel zueinander angeordneten, aus einzelnen Kontakten bestehender Messerkontakt 7.1...7.4 ausgebildet, das in seiner Längsabmessung zu beiden Seiten hin, also sowohl Vorderseite 6.1 als auch Rückseite 6.2, die offenen Seiten des Kontaktgehäuses 6 überragt. Für die federnde Lagerung der einzelnen Kontaktmesser 7.1...7.4 sieht das Kontaktgehäuse 6 an einer Oberseite 6.3 oder Unterseite 6.4 jeweils zwei Federhalter 10.1 und 10.2 vor, die die Oberseite 6.3 bzw. Unterseite 6.4 des Kontaktgehäuses 6 durchdringen und an denen auf der den Kontaktmessern 7.1...7.4 zugewandten Innenseiten für jedes der Kontaktmesser 7.1...7.4 jeweils eine Druckfeder 11.1 und 11.2 angeordnet ist. Die Höhenauslenkbarkeit der einzelnen Kontaktmesser 7.1...7.4 wird dabei durch ein in den jeweiligen Kontaktmessern 7.1...7.4 vorgesehenes Langloch 12, in das ein an dem Kontaktgehäuse 6 fest angeordneter Stift 13 greift, definiert. Das Kontaktgehäuse 6 einschließlich der darin befindlichen Bauteile, also des Kontaktelements 7, sowie die Federhalter 10.1 und 10.2 bilden eine vormontierbare separate Baugruppe, die durch einfaches Einschieben in der Kontakthalterung 1 verrastbar und lösbar gehaltert wird. Zum Verrasten des Kontaktgehäuses 6 in dem Kontakthalter 1 sieht das Kontaktgehäuse 6 an dem der Vorderseite 6.1 zugewandten Federhalter 10.1 eine Nut 14 mit einem Nutboden 14.1 sowie eine keilförmig ausgebildete Rampe 15 vor, wobei ein Haltebügel 16 eines im Wesentlichen U-förmigen Halteelements 8, das seinerseits wiederum im Kontakthalter 1 aufgenommen wird, derart ausgebildet ist, dass der Haltebügel 16 formschlüssig, d. h. passgenau, in die Nut 14 des Halteelements 8 eingreift. Damit der Haltebügel 16 im verrasteten, d. h. montierten, Zustand gegen den Nutboden 14.1 mit einer definierten Kontaktkraft gedrückt wird, ist in hohl ausgebildeten Schenkeln 18.1 und 18.2 des U-förmigen Halteelements 8 jeweils eine in den FIG. 2a und 2b nicht dargestellte Druckfeder 19.1 und 19.2 vorgesehen, die mit jeweils einem an einem Deckel 20 vorgesehenen Bolzen 21.1 und 21.2 zusammenwirkt, derart, dass der in der Kontakthalterung 1 mittels Fixierbolzen 22.1 und 22.2 fest gehalterte Deckel 20 mit seinen Bolzen 21.1 und 21.2 die jeweilige Druckfeder 19.1 und 19.2 unter einer definierten Vorspannung zusammendrückt und damit den Haltebügel 16 in die Nut 14 presst. Somit ist gleichzeitig eine schwimmende Lagerung des Kontaktelements 7 realisiert, die einen gewissen Höhenversatz der Kontakteinheit im eingebauten Zustand in einem Hochspannungsschaltgerät auf Grund von Fertigungstoleranzen und so einen durch unterschiedliche Kontaktkräfte hervorgerufenen ungleichmäßigen Materialabtrag an den Kontaktmessern 7.1...7.4 verhindert.

Die FIG. 3 zeigt in einer weiteren seitlichen Schnittdarstellung den Kontakthalter 1 mit eingeschobenem Kontaktgehäuse 6. Dabei sind das Halteelement 8 mit den in den hohlen Schenkeln 18.1 und 18.2 angeordneten Druckfedern 19.1 und 19.2 sowie der Deckel 20 mit den Bolzen 21.1 und 21.2 der Ausnehmung 5 der Kontakthalterung 1 zugeordnet und mittels der Fixierbolzen 22.1 und 22.2 in der Ausnehmung 5 mechanisch fixiert. Bei der Montage des als separate Baugruppe ausgebildeten Kontaktgehäuses 6 einschließlich des Kontaktelements 7 wird diese Baugruppe in die Ausnehmung 5 der Kontakthalterung 1, in der die ihr zugeordneten Bauteile, nämlich das Halteelement 8, die Druckfedern 19.1 und 19.2, der Deckel 20 sowie die Fixierbolzen 22.1 und 22.2 vormontiert sind, in Pfeilrichtung eingeschoben. Der Haltebügel 16 schiebt sich hierfür von der Rückseite 6.2 in Richtung der Vorderseite 6.1 an der Ober- bzw. Unterseite 6.3 und 6.4 über den Federhalter 10.1 und anschließend über die Rampe 15, bis der Haltebügel 16 in der Nut 14 verrastet. Um die separate Baugruppe des Kontaktgehäuses 6 einschließlich des Kontaktelements 7 wieder zu lösen muss ein Werkzeug zwischen den beiden einander zugewandten Enden der Schenkel 18.1 und 18.2 eingeführt werden und die Bolzen 21.1 und 21.2 entgegen der Federkraft der entsprechenden Druckfedern 19 auseinandergedrückt werden, bis der Haltebügel 16 sich vom Nutboden 14.1 um die Höhendifferenz der Nut 14 abgehoben hat und die separate Baugruppe damit entgegen der Pfeilrichtung aus der Ausnehmung 5 der Kontakthalterung 1 gezogen werden kann.

### BEZUGSZEICHEN

- 1: Kontakthalterung
- 2: Aufnahmemittel
- 3: Öffnung
- 4: Fixierelement
- 5: Ausnehmung
- 6: Kontaktgehäuse
- 7: Kontaktelement
- 7.1...7.4: Kontaktmesser
- 8: Halteelement
- 9: Schirmring
- 10: Federhalter
- 11: Federhalter
- 11.1: Druckfeder
- 11.2: Druckfeder
- 12: Langloch
- 13: Stift
- 14: Nut
- 14.1: Nutboden
- 15: Rampe
- 16: Haltebügel
- 18.1: Schenkel
- 18.2: Schenkel
- 19.1: Druckfeder
- 19.2: Druckfeder
- 20: Deckel
- 21.1: Bolzen
- 21.2: Bolzen
- 22.1: Fixierbolzen
- 22.2: Fixierbolzen

## Patentansprüche

1. Kontakteinheit zum Umschalten zwischen Wicklungsanzapfungen einer Regelwicklung eines Stufentransformators, umfassend
- wenigstens ein Aufnahmemittel (2);
- eine Kontakthalterung (1), die an dem wenigstens einen Aufnahmemittel (2) angeordnet und mechanisch fixierbar ist und in der eine Ausnehmung (5) vorgesehen ist;
- ein aus einem elektrisch leitenden Werkstoff gebildetes Kontaktelement (7);
- ein separates Kontaktgehäuse (6), in dem das Kontaktelement (7) aufgenommen wird, sodass Kontaktelement (7) und Kontaktgehäuse (6) eine separate Baugruppe bilden; **dadurch gekennzeichnet, dass**
das Kontaktgehäuse (6) einschließlich des Kontaktelements (7) in der Ausnehmung (5) eingeschoben und mittels eines Halteelements (8) fixiert ist.

2. Kontakteinheit nach dem vorigen Anspruch, wobei
- das Kontaktgehäuse (6) als Behältnis ausgebildet ist, das auf zwei gegenüberliegenden Seiten, nämlich einer Vorderseite (6.1) und einer Rückseite (6.2), offen ausgebildet ist und im Bereich der Vorderseite (6.1), am äußeren Umfang des Kontaktgehäuses (6), einen flanschartigen Schirmring (9) aufweist.

3. Kontakteinheit nach einem der vorigen Ansprüche, wobei
- das Kontaktgehäuse (6) zur federnden Lagerung des Kontaktelements (7) an einer Oberseite (6.3) und/oder Unterseite (6.4) jeweils Federhalter (10.1, 10.2) vorsieht.

4. Kontakteinheit nach Anspruch 3, wobei
- der jeweilige Federhalter (10.1, 10.2) die Oberseite (6.3) und/oder Unterseite (6.4) des Kontaktgehäuses (6) durchdringt und zwischen Kontaktelement (7) und entsprechendem Federhalter (10.1, 10.2) jeweils eine Druckfeder (11.1, 11.2) angeordnet ist.

5. Kontakteinheit nach einem der Ansprüche 3 oder 4 wobei
- der Federhalter (10.1) eine Nut (14) mit einem Nutboden (14.1) sowie eine keilförmige Rampe (15) aufweist.

6. Kontakteinheit nach einem der vorigen Ansprüche, wobei
- das Halteelement (8) U-förmig ausgebildet ist und einen Haltebügel (16) und Schenkel (18.1, 18.2) aufweist.

7. Kontakteinheit nach dem vorigen Anspruch, wobei
- die Schenkel (18.1, 18.2) hohl ausgebildet sind.

8. Kontakteinheit nach Anspruch 5 und einem der Ansprüche 6 oder 7, wobei
- der Haltebügel (16) ausgebildet ist, um im verrasteten Zustand der separaten Baugruppe form- und kontaktschlüssig in die Nut (14) einzugreifen.

9. Kontakteinheit nach einem der Ansprüche 6 bis 8, wobei
- in den Schenkeln (18.1, 18.2) des Halteelements (8) jeweils eine Druckfeder (19.1, 19.2) vorgesehen ist, die mit jeweils einem an einem Deckel (20) vorgesehenen Bolzen (21.1, 21.2) zusammenwirkt, derart, dass der in der Kontakthalterung (1) mittels Fixierbolzen (22.1, 22.2) fest gehalterte Deckel (20) mit seinen Bolzen (21.1, 21.2) die jeweilige Druckfeder (19.1, 19.2) unter einer definierten Vorspannung zusammendrückt und damit den Haltebügel (16) in die Nut (14) presst.

10. Kontakteinheit nach einem der vorigen Ansprüche, wobei
- in dem Kontaktelement (7) ein Langloch (12) vorgesehen ist, in das ein an dem Kontaktgehäuse (6) fest angeordneter Stift (13) greift.

11. Kontakteinheit nach einem der vorigen Ansprüche, wobei
- das Kontaktelement (7) als ein aus mehreren Einzelkontakten bestehender Messerkontakt (7.1...7.4) ausgebildet ist, das in seiner Längsabmessung zu beiden Seiten hin aus dem Kontaktgehäuse (6) ragt.

12. Kontakteinheit nach Anspruch 1, wobei
- die Kontakthalterung (1) wenigstens eine Öffnung (3) aufweist, in der das Aufnahmemittel (2) aufnehmbar ist.

13. Kontakteinheit nach dem vorigen Anspruch, wobei
- das Aufnahmemittel (2) als pultrudierter Stab oder aus Hartpapier oder aus Hartgewebe ausgebildet ist.

14. Kontakteinheit nach Anspruch 12, wobei
- die Ausnehmung (5) der Kontakthalterung (1) zwischen und/oder seitlich neben den Öffnungen (3) angeordnet ist.

15. Verwendung der Kontakteinheit nach einem der vorigen Ansprüche in einem Wähler oder Umsteller.

## Claims

1. A contact unit for change-over switching between winding taps of a regulating winding of a tapped transformer, comprising
- at least one receiving means (2);
- a contact mount (1), which is arranged and mechanically fixable at the at least one receiving means (2) and in which a recess (5) is provided;
- a contact element (7), which is constructed of an electrically conductive material;
- a separate contact housing (6), in which the contact element (7) is accommodated such that the contact element (7) and the contact housing (6) form a separate module;
**characterized in that**
- the contact housing (6) inclusive of the contact element (7) is inserted and fixedly mounted by means of a holding element (8) in the recess (5).

2. The contact unit according to the previous claim wherein
- the contact housing (6) is constructed as a receptacle, which is formed to be open on two opposite sides, namely on a front side (6.1) and on a back side (6.2), and which has a flange-type shielding ring (9) in the area of the front side (6.1) at the outer circumference of the contact housing (6).

3. The contact unit according to one of the previous claims wherein
- the contact housing (6) provides spring retainers (10.1 10.2) at an upper side (6.3) and/or at a lower side (6.4), respectively, for spring-mounting the contact element (7).

4. The contact unit according to claim 3 wherein
- the respective spring retainer (10.1; 10.2) penetrates the upper side (6.3) and/or the lower side (6.4) of the contact housing (6); and
- a compression spring (11.1; 11.2) is arranged in each case between contact element (7) and corresponding spring retainer (10.1; 10.2).

5. The contact unit according to one of the claims 3 or 4 wherein
- the spring retainer (10.1) has a groove (14) with a groove bottom (14.1) and a wedge-shaped ramp (15).

6. The contact unit according to one of the previous claims wherein
- the holding element (8) is formed to be U-shaped and has a retaining bracket (16) and limbs (18.1 and 18.2).

7. The contact unit according to the previous claim wherein
- the limbs (18.1; 18.2) are formed to be hollow.

8. The contact unit according to claim 5 and one of the claims 6 or 7 wherein
- the retaining bracket (16) is formed to engage into the groove (14) in a form-locking and contact-closing manner in the locked state of the separate module.

9. The contact unit according to one of the claims 6 to 8 wherein
- a compression spring (19.1; 19.2) is provided in each of the limbs (18.1; 18.2) of the holding element (8), which compression spring (19.1; 19.2) in each case interacts with a bolt (21.1; 21.2) provided at a cover (20) in such a manner that the cover (20), which is fixedly mounted in the contact mount (1) by means of fixing bolts (22.1; 22.2), compresses the respective compression spring (19.1; 19.2) with its bolts (21.1; 21.2) using a defined preload and thus presses the retaining bracket (16) into the groove (14).

10. The contact unit according to one of the previous claims wherein
- a slot (12) is provided in the contact element (7), into which slot (12) a pin (13) engages, which is fixedly arranged at the contact housing (6).

11. The contact unit according to one of the previous claims wherein
- the contact element (7) is constructed as a blade contact (7.1...7.4) consisting of a plurality of individual contacts, which contact element (7) projects longitudinally to both sides beyond the contact housing (6).

12. The contact unit according to claim 1 wherein
- the contact mount (1) has at least one aperture (3) into which the receiving means (2) is receivable.

13. The contact unit according to the previous claim wherein
- the receiving means (2) is constructed as a pultruded rod or made of laminated paper or of laminated fabric.

14. The contact unit according to claim 12 wherein
- the recess (5) of the contact mount (1) is arranged between and/or laterally adjacent to the apertures (3).

15. Use of the contact unit according to one of the previous claims in a tap selector or in an off-circuit tap-changer.

## Revendications

1. Unité de contact permettant d'effectuer une commutation entre des prises d'enroulement d'un enroulement de réglage d'un transformateur à gradins comprenant :
- au moins un moyen de réception (2),
- un support de contact (1) qui est positionné sur le moyen de réception (2) et peut être fixé mécaniquement sur celui-ci et est situé dans un évidement (5),
- un élément de contact (7) réalisé en un matériau électriquement conducteur,
- un boîtier de contact séparé (6) dans lequel est logé l'élément de contact (7) de sorte que l'élément de contact (7) et le boîtier de contact (6) forment un ensemble séparé,
**caractérisée en ce que**
le boîtier de contact (6) y compris l'élément de contact (7) est inséré dans l'évidement (5) et est fixé au moyen d'un élément de retenue (8).

2. Unité de contact conforme à la revendication précédente,
dans laquelle :
- le boîtier de contact (6) est réalisé sous la forme d'un réceptacle qui est ouvert sur deux côtés opposés, à savoir un côté avant (6.1) et un côté arrière (6.2) et comporte, dans la zone du côté avant (6.1) sur la périphérie externe du boîtier de contact (6) un anneau de protection en forme de bride (9).

3. Unité de contact conforme à l'une des revendications précédentes, dans laquelle :
- le boîtier de contact (6) comporte un support de ressort respectif (10.1, 10.2), pour permettre un montage élastique de l'élément de contact (7) sur son côté supérieur (6.3) et/ou sur son côté inférieur (6.4).

4. Unité de contact conforme à la revendication 3,
dans laquelle :
- le support de ressort respectif (10.1, 10.2) pénètre dans le côté supérieur (6.3) et/ou le côté inférieur (6.4) du boîtier de contact (6) et, entre l'élément de contact (7) et le support de ressort (10.1, 10.2) correspondant est respectivement positionné un ressort de pression (11.1, 11.2).

5. Unité de contact conforme à l'une des revendications 3 et 4,
dans laquelle le support de ressort (10.1) comporte une rainure (14) ayant un fond de rainure (14.1) ainsi qu'une rampe (15) en forme de coin.

6. Unité de contact conforme à l'une des revendications précédentes, dans laquelle l'élément de retenue (8) est en forme de U et comporte un étrier de retenue (16) et des branches (18.1, 18.2).

7. Unité de contact conforme à la revendication précédente,
dans laquelle les branches (18.1, 18.2) sont creuses.

8. Unité de contact conforme à la revendication 5 et à l'une des revendications 6 et 7,
dans laquelle l'étrier de retenue (16) est réalisé pour pouvoir venir en prise par une liaison par la forme et par une liaison par contact dans la rainure (14) lorsque les ensembles séparés sont encliquetés.

9. Unité de contact conforme à l'une des revendications 6 à 8,
dans laquelle
- dans les branches (18.1, 18.2) de l'élément de retenue (8) il est respectivement prévu un ressort de pression (19.1, 19.2) qui coopère avec un boulon respectif (21.1, 21.2) monté sur un couvercle (20) de sorte que le couvercle (20), maintenu solidairement dans le support de contact (1) au moyen de boulons de fixation (22.1, 22.2), comprime au moyen de ces boulons (21.1, 21.2) les ressorts de pression respectifs (19.1, 19.2) avec une précontrainte définie et comprime ainsi l'étrier de retenue (16) dans la rainure (14).

10. Unité de contact conforme à l'une des revendications précédentes, dans laquelle dans l'élément de contact (7) il est prévu un trou oblong (12) dans lequel vient en prise une broche (13) fixée solidairement sur le boîtier de contact (6).

11. Unité de contact conforme à l'une des revendications précédentes, dans laquelle l'élément de contact (7) est réalisé sous la forme d'un contact à lames (7.1...7.4) constitué de plusieurs contacts individuels qui dépasse par son extension longitudinale de deux côtés du boîtier de contact (6).

12. Unité de contact conforme à la revendication 1,
dans laquelle le support de contact (1) comporte au moins une ouverture (3) dans laquelle peut être logé le moyen de réception (2).

13. Unité de contact conforme à la revendication précédente,
dans laquelle le moyen de réception (2) est réalisé sous la forme d'une barre pultrudée ou en papier kraft ou en un tissu dur.

14. Unité de contact conforme à la revendication 12,
dans laquelle l'évidement (5) du support de contact (1) est situé entre et/ou latéralement à proximité des ouvertures (3).

15. Utilisation d'une unité de contact conforme à l'une des revendications précédentes dans un sélecteur ou un ajusteur de tension.
